# EUROPÄISCHE PATENTSCHRIFT

(11) **EP 1 395 745 B1**
(45) Veröffentlichungstag und Bekanntmachung des Hinweises auf die Patenterteilung: **16.02.2005**
(21) Anmeldenummer: 02745091.5
(22) Anmeldetag: 25.05.2002
(51) Int. Cl.: F02M 47/02, F02M 45/00

(54) **KRAFTSTOFFINJEKTOR MIT DÜSENNADELDÄMPFUNG**
FUEL INJECTOR COMPRISING A DAMPED INJECTOR NEEDLE
INJECTEUR DE CARBURANT A AIGUILLE D'INJECTION AMORTIE

(30) Priorität: 30.05.2001 DE 10126370
(43) Veröffentlichungstag der Anmeldung: 10.03.2004
(73) Patentinhaber: ROBERT BOSCH GMBH, 70442 Stuttgart (DE)
(72) Erfinder: GREIF, Hubert, 71706 Markgroeningen (DE)
(74) Vertreter: Hörschler, Wolfram Johannes, Dipl.-Ing.
(86) Internationale Anmeldenummer: PCT/DE2002/001931
(87) Internationale Veröffentlichungsnummer: WO 2002/097258

(56) Entgegenhaltungen:
- EP-A- 0 740 068
- EP-A- 0 789 142
- EP-A- 1 067 284
- US-A- 5 464 156

## Beschreibung

### Technisches Gebiet

Bei luftverdichtenden Verbrennungskraftmaschinen kommen zunehmend Hochdruckeinspritzsysteme zum Einsatz, die einen Hochdrucksammelraum (Common Rail) umfassen, über den die einzelnen Injektoren zum Einspritzen von Kraftstoff in die Brennräume der Verbrennungskraftmaschine mit Kraftstoff versorgt werden. Einspritzbeginn und Einspritzmenge werden mit dem elektrisch ansteuerbaren Kraftstoffinjektor eingestellt. Die Injektoren lassen sich mit Hilfe von Spannpratzen im Zylinderkopfteil der Verbrennungskraftmaschine befestigen und können entweder mit Sitzloch- oder Sacklocheinspritzdüsen ausgestattet sein. Mit den Kraftstoffinjektoren läßt sich der Einspritzverlauf formen und an den Verlauf der Verbrennung im Brennraum anpassen.

### Stand der Technik

Die Anforderungen an die Schadstoffemissionen von Verbrennungskraftmaschinen werden stetig verschärft; die anstehende Novellierung der Abgasgesetzgebung ist in Gestalt der Abgasnorm EURO 4 zu erwarten. Dadurch werden die Anforderungen an moderne Verbrennungskraftmaschinen ständig erhöht, so daß deren Kraftstoffeinspritzsysteme höchst flexibel auszulegen sind.

Die Genauigkeit der Einspritzdauer und der in den Brennraum eingespritzten Kraftstoffmenge wird u.a. durch die Düsennadelöffnungs- bzw. Schließgeschwindigkeit bestimmt. Einerseits müssen die Kraftstoffinjektoren noch bei relativ niedrigen Drücken von ca. 250 bar, im Vergleich zum Systemdruck von etwa 1300 bar, einspritzen, andererseits sollen mit den Kraftstoffinjektoren kleinste Voreinspritzmengen von ca. 0,5 bis 1,0 mm³/Hub bei höchsten Drücken von ca. 1600 bar darstellbar sein. Diese Anforderungen an die Kraftstoffinjektoren stellen die Bedingungen dar, unter denen die Düsennadel die Einspritzöffnung am Brennraum öffnet und verschließt. Bisher wird die Öfmungscharakteristik der Düsennadel des Kraftstoffinjektors und die Düsennadelgeschwindigkeit durch eine entsprechende Auslegung von Zulauf- und Ablaufdrosseln eingestellt.

Um den geschilderten Einspritzbedingungen hinsichtlich der Drosselauslegung Rechnung zu tragen, ergibt sich folgende Auslegungsproblematik:
Um geringste Öffnungsdrücke zu erreichen, ist die Ablaufdrossel möglichst groß zu wählen, während die Ablaufdrossel zur Erzielung kleinster Voreinspritzmengen bei höchsten Drücken möglichst klein auszulegen ist. Ziel jeder Injektorauslegung ist es daher, daß den beiden geschilderten Anforderungen Rechnung getragen werden kann.

Aus DE 199 30 832 A1 ist ein Kraftstoffeinspritzventil bekannt. Dieses wird insbesondere bei Dieselmotoren zur Einspritzung von Kraftstoff, insbesondere Dieselkraftstoff eingesetzt, wobei der Dieselkraftstoff durch einen Kraftstoffzulauf in das Kraftstoffeinspritzventil gelangt. Dieses umfaßt ein in einer Führungsbohrung eines Ventilkörpers entgegen der Kraft einer Schließfeder axial verschiebbares Ventilglied, das beim Öffnungshub mindestens ein Spritzloch in den Ventilkörper freigibt, durch das der Kraftstoff in den Brennraum eingespritzt werden kann. Um ein Kraftstoffeinspritzventil bereitzustellen, das die gleichen Vorteile wie ein 2-Feder-Halter liefert, welches trotzdem einfach und kostengünstig hergestellt werden kann, steht ein dem Dämpfungshub des Ventilgliedes entgegenwirkendes Dämpfungsvolumen über eine Drossel mit dem Kraftstoffzulauf in Verbindung.

Ein Injektor laut Oberbegriff von Anspruch 1 ist aus EP 740068 A2 bekannt.

### Darstellung der Erfindung

Die Vorteile der erfindungsgemäß vorgeschlagenen Lösung sind vor allem darin zu erblikken, daß die erfindungsgemäß vorgeschlagene Lösung eine Düsennadeldämpfung ermöglicht, die nur beim Öffnen der Düsennadel am Düsensitz wirksam ist und die im wesentlichen zwei Öffnungsgeschwindigkeiten der Düse zuläßt. Mit der erfindungsgemäß vorgeschlagenen Lösung wird sichergestellt, daß die Düse zunächst mit hoher Öffnungsgeschwindigkeit innerhalb eines Vorhubes öffnet, wobei der Hubweg, der innerhalb des Vorhubes zurückgelegt wird, voreinstellbar ist.

Beim weiteren Öffnen der Einspritzdüse aus ihrem Sitz entsteht durch die Überdeckung einer Steuerkante der Düsennadel oder des Düsennadelkopfes ein mit einem die Düsennadel umgebenden Gehäuseteil ein Leckagespalt, so daß in einem Federraum innerhalb des Injektorkörpers aufgenommenes Dämpfungsvolumen dämpfend auf die Öffnungsgeschwindigkeit der Düsennadel einwirkt und deren Öffnungsgeschwindigkeit innerhalb eines Teilhubes des Gesamthubes dämpft, d.h. verringert. Von dieser Öffnungscharakteristik, die im wesentlichen durch zwei voneinander verschiedene Öffungsgeschwindigkeiten der Düsennadel im Gehäuse des Kraftstoffinjektors geprägt ist, wird das Schließverhalten der Düsennadel jedoch nicht beeinflußt. Wegen der reduzierten Geschwindigkeit ist das Integral unter der Düsennadelkurve bei konstanter Länge des Ansteuersignals wesentlich geringer als ohne Düsennadeldämpfung. Es können somit deutlich geringere Einspritzmengen dargestellt werden, ohne die prinzipiellen Auslegungsgrößen wie minimaler Öffnungsdruck und kleinste Voreinspritzmengen zu verletzten. Daraus ergibt sich, daß sowohl kleinste Öffnungsdrücke zu erreichen und außerdem bei hohen Drücken die Mengensteilheit erheblich verringert werden kann, so daß kleinste Voreinspritzmengen in die Brennräume einer Verbrennungskraftmaschine eingespritzt werden können.

Die erfindungsgemäß vorgeschlagene Dämpfung der Düsennadel erlaubt eine unempfindliche Auslegung der Ablauf- bzw. der Zulaufdrosseln vom bzw. zum Steuerraum der Düsennadel im Gehäuse des Kraftstoffinjektors. Die Ablaufdrossel kann im Vergleich zu bekannten Auslegungsvarianten wesentlich größer als bisher ausgelegt werden. Bestimmende Parameter für die Voreinspritzmenge sind vor allem die Größen Vorhub und Leckagespalt. Durch eine größer dimensionierte Ablaufdrossel ist ein unkritisches Öffnungsverhalten bei kleinem Druckniveau im Hochdrucksammelraum (Common Rail) möglich. Dies wiederum führt zu kleinen Exemplarsteuerungen bei der Serienproduktion von Hochdruckeinspritzsystemen.

### Zeichnung

Anhand der Zeichnung wird die Erfindung nachstehend detaillierter erläutert.

Es zeigt:
- Figur 1: das hydraulische Schaltbild eines erfindungsgemäß gestalteten Injektors zum Einspritzen von Kraftstoff,
- Figur 2: einen Injektor im Längsschnitt,
- Figur 2.1: eine injektorseitige Düsennadellagerung,
- Figur 2.2: eine Darstellung eines Details gemäß Figur 2.1 in vergrößertem Maßstab,
- Figur 2.3: den sich einstellenden Leckagespalt am oberen Düsennadellager,
- Figur 3: eine weitere Ausführungsvariante einer injektorseitigen Düsennadellagerung,
- Figur 3.1: den sich einstellenden Leckagespalt und
- Figur 4: den Verlauf der Düsennadelöffnungsgeschwindigkeit mit und ohne Dämpfung eines Ansteuerzyklus.

### Ausführungsvarianten

Der Darstellung gemäß Figur 1 ist das hydraulische Schaltbild eines erfindungsgemäß gestalteten Injektors zum Einspritzen von Kraftstoff in die Brennräume einer Verbrennungskraftmaschine zu entnehmen.

Ausgehend von einem hier nicht näher dargestellten Hochdrucksammelraum (Common Rail) 1 erstreckt sich eine Hochdruckleitung in Richtung einer Einspritzdüse 2 des Injektors zum Einspritzen von Kraftstoff in die Brennräume einer Verbrennungskraftmaschine. Abzweigend von der sich zwischen Hochdrucksammelraum 1 und der Einspritzdüse 2 erstreckenden Hochdruckleitung ist eine Zulaufdrossel 3 vorgesehen, über welche ein Steuerraum 4 mit unter hohem Druck stehenden Kraftstoff beaufschlagt wird. Der Steuerraum 4 wird einerseits von einer Begrenzungswandung 5 des hier nicht dargestellten Injektorgehäuses begrenzt; andererseits wird der mit hohem Druck stehende Kraftstoff beaufschlagbare Steuerraum 4 von einer Düsennadel 6, d.h. deren Stirnkegel 7 begrenzt. Eine Druckentlastung des Steuerraumes 4 erfolgt über eine hier schematisch angedeutete Steuerkante 8 und einem sich ergebenden, eine variable Größe annehmenden Leckölspalt und eine Ablaufdrossel 9, die der Steuerkante 8 mit sich ergebendem Leckölspalt im Injektorgehäuse nachgeordnet ist. Die Aufsteuerung des mit unter hohem Druck stehenden Kraftstoff beaufschlagten Steuerraums 4 erfolgt zum Beispiel über ein Magnetventil 10, welches eine Schließstellung 10.1 und eine Offenstellung 10.2 annehmen kann. Über das Magnetventil wird, falls dieses in seine Offenstellung 10.2 geschaltet ist, der mit unter hohem Druck stehende Kraftstoff beaufschlagte Steuerraum 4 mit einem Leckölablauf 11 verbunden, so daß das Steuervolumen zum Kraftstoffreservoir des Kratistoffeinspritzsystems abfließen kann.

Neben der in Figur 1 schematisch wiedergegebenen Ausführung mit Magnetventil 10 kann zur Druckentlastung des Steuerraums auch ein Piezoaktor oder ein magnetischhydraulischer Steller eingesetzt werden.

In Figur 2 ist ein aus mehreren Baukomponenten bestehender Injektor zum Einspritzen von Kraftstoff in die Brennräume einer Verbrennungskraftmaschine im Längsschnitt dargestellt.

Durch einen Injektorkörper 20 erstreckt sich eine Zulaufbohrung 21, die im Bereich der Düsennadel 6 des Injektors in einen die Düsennadel 6 im Bereich einer Druckstufe umgebenden Düsenraum 25 mündet. Vom Düsenraum 25 erstreckt sich die Düsennadel 6 zur Düsennadelspitze 26, die je nach vertikaler Hubbewegung der Düsennadel 6 im Injektorgehäuse 20 eine Einspritzöffnung 27 im Bereich eines Einspritzkegels freigibt oder verschließt. Über die Einspritzöffnung 27 der Einspritzdüse 2 gelangt ein durch die Öffnungs- bzw. Schließbewegung der Düsennadel 6 bestimmtes Kraftstoffvolumen entsprechend des Verbrennungsfortschrittes in den Brennraum einer Verbrennungskraftmaschine. Im der Düsennadelspitze 26 abgewandten Bereich der Düsennadel 6 ist ein Düsennadelzapfen 24 an der Düsennadel 6 ausgebildet, welcher von einem Federelement umgeben ist. Unterhalb des Düsennadelzapfens 24 der Düsennadel 6 erstreckt sich durch einen Teil des Injektorgehäuses eine Bohrung, die die Ablaufdrossel 9 aufnimmt und in den Leckölablauf 11 mündet.

Aus der Darstellung gemäß Figur 2.1 geht in vergrößertem Maßstab der Bereich des Düsennadelkopfes des Injektors gemäß der Darstellung in Figur 2 näher hervor.

Die die Einzelheit Z gemäß Figur 2 wiedergebende Figur 2.1 zeigt, daß der Injektorkörper 20 mehrteilig aufgebaut ist und in Richtung auf den in Figur 2.1 nicht dargestellten Düsenraum 25 von einer Hochdruckbohrung 21 durchzogen ist. Über die Hochdruckbohrung 21 steht der Druckraum 4 im Inneren des Injektorkörpers 20 mit dem Steuerraum 4 in Verbindung. Im Inneren des Steuerraums 4 ist ein Schließfederelement 45 aufgenommen, welches zum Beispiel als eine Spiralfeder ausgestaltet sein kann. Das Schließelement 45 stützt sich einerseits an einem Düsennadelkopf 34 der Düsennadel 6 und andererseits an einer im Steuerraum 4 aufgenommenen Ausgleichscheibe 23 ab. Das vorzugsweise als Spiralfeder ausgebildete Schließelement 45 ist vom Düsennadelzapfen 24 der Düsennadel 6 durchsetzt; der Gesamthubweg, den die Düsennadel 6 bei entsprechender Druckentlastung des Steuerraums 4 ausführt, ist mit Bezugszeichen 29 bezeichnet.

Das im Steuerraum 4 des Injektorkörpers 20 aufgenommene Schließelement 45 stützt sich am Kopfbereich 34 der Düsennadel 6 ab. Der Kopfbereich 34 der Düsennadel 6 in der Ausführungsvariante gemäß der Darstellung in Figur 2.1 ist in einen Düsennadelkopfdurchmesser 36 ausgebildet, der den Durchmesser der Düsennadel 6 übersteigt. Am Umfang des Düsennadelkopfes 34 sind Freiflächen 35 ausgebildet, die in axiale Richtung auf die Düsennadelspitze 26 sich hin erstreckend durch eine Steuerkante 28 begrenzt sind. Am Umfang des Düsennadelkopfes 34 können mehrere Freiflächen 35 ausgebildet sein, so zum Beispiel drei Freiflächen 35, die zueinander um 120° versetzt am Umfang des Düsennadelkopfes 34 ausgebildet sind.

In der Darstellung gemäß Figur 2.1 ist die Düsennadel 6 so gestellt, daß die jeweiligen Steuerkanten 28 der Freiflächen 35 oberhalb einer gehäuseseitigen Steuerkante im Injektorgehäuse 20 stehen. Diese Position entspricht der Schließstellung der Düsennadel 6, deren Düsennadelspitze 26 in den Düsensitz gestellt ist, so daß die Düsennadel noch den gesamten Hubweg 29 auffahren kann.

Figur 2.2 gibt eine Darstellung eines Details gemäß Figur 2.1 in vergrößertem Maßstab wieder. Im ersten Augenblick des Öffnens der Düsennadel 6 vollzieht die Düsennadel und der daran aufgenommene Düsennadelkopf 34 eine Hubbewegung in Richtung auf die im Steuerraum 4 vorgesehene Ausgleichsscheibe 23 zu, bis die Steuerkante 28 die gehäuseseitig im Injektorgehäuse 20 ausgebildete Kante überdeckt. Im ersten Augenblick des Öffnens der Düsennadel 6 ist daher der Leckagespalt zwischen der Düsennadel 6 und dem Injektorkörper 20 nicht im Einsatz und die Düsennadel 6 kann ungehindert öffnen. Erst nach Vollendung des Vorhubs 31 steht die Steuerkante 28 über dem gehäuseseitig am Injektorkörper 20 vorgesehenen Absatz. Bis zum Erreichen des Vorhubes 31 kann daher vom Steuerraum 4 entlang der Freiflächen 35 am Düsennadelkopf 34, der im Düsennadelkopfdurchmesser 36 ausgebildet ist, ungehindert Kraftstoff entlang der Steuerkante 28 in die hier nicht näher dargestellte Ablaufdrossel 9 und damit zum Leckölablauf 11 gelangen.

Der Darstellung gemäß Figur 2.3 ist der sich ausbildende Leckagespalt bei weiterer Düsennadelhubbewegung dargestellt.

Bei der in Figur 2.3 wiedergegebenen Darstellung hat sich die Düsennadel 6 mit im Düsennadelkopfsdurchmesser 36 ausgebildeten Düsennadelkopf 34 in einen oberen Anschlag bewegt. Der die Stirnseite des Düsennadelkopfes 34 beaufschlagende Kraftspeicher 45 ist entsprechend des Gesamthubes 29 - vergleiche Darstellung gemäß Figur 2.1 - zusammengedrückt. Die die Freifläche 35 am Düsennadelkopf 34 begrenzende Steuerkante 28 hat die korrespondierende, am Injektorkörper 20 ausgebildete Steuerkante in einer die Länge eines Leckagespaltes 33 bestimmenden Länge überdeckt. Die Geschwindigkeit der Düsennadel 6 in Öffnungsrichtung wird nun erheblich durch das im Steuerraum 4 vorhandene Volumen gebremst, wodurch der Düsennadel 6 bei weiterer Auffahrbewegung eine verminderte Geschwindigkeit aufgeprägt wird, bis sie den oberen Anschlag erreicht hat. Aufgrund der im zweiten Hubabschnitt des Gesamthubes 29 sich einstellenden geringeren Düsenöffnungsgeschwindigkeit ist das Integral unter der Düsennadelkurve bei konstanter Länge des Ansteuersignals wesentlich geringer als ohne Düsendämpfung. Damit lassen sich deutlich geringere Einspritzmengen darstellen, ohne die prinzipiellen Auslegungsgrößen wie minimalen Öffnungsdruck und kleinste Voreinspritzmengen zu mißachten.

Je nach Einsatzvariante können an der Düsennadel 6 im Bereich des Düsennadelkopfes 34 eine unterschiedliche Anzahl von Freiflächen 35 mit Abschluß durch eine Steuerkante 28 ausgebildet sein. In den Darstellungen gemäß der Figuren 2.1, 2.2 und 2.3 lassen sich zum Beispiel am Umfang des Düsennadelkopfes 34 der Düsennadel 6 drei um je 120° zueinander versetzte Freiflächen 35 mit Abschluß durch eine Steuerkante 28 ausbilden.

Figur 3 zeigt eine weitere Ausführungsvariante der injektorseitig vorgesehenen Düsennadeldämpfung.

Aus dieser Darstellung geht hervor, daß der Kopfbereich der Düsennadel 6 gemäß der Darstellung in Figur 3 als ein Kopfbereich 38 ausgebildet ist, welcher im zur Düsennadel 6 korrespondierenden Durchmesser 37 ausgebildet ist. Der integrierte Düsennadelkopf 38 der Düsennadel 6 gemäß der Darstellung in Figur 3 bildet eine Anlagefläche für ein bevorzugt als Spiralfeder gestaltetes Schließelement 45, während die gegenüberliegende Stirnseite des Schließelementes 45 an einer im Steuerraum 4 des Injektorkörpers 20 eingelassene Ausgleichsscheibe 23 anliegt. Analog zur Darstellung gemäß Figur 3 ist der Steuerraum 4, in welchem das Schließelement 45 aufgenommen ist, durch eine Zulaufdrossel 3 über die Zulaufbohrung 21 mit Druck zu beaufschlagen, welche den Injektorkörper 20 im wesentlich parallel zur Düsennadel 6 durchzieht.

Im Unterschied zur Darstellung gemäß Figur 2.1 sind an der Ausführungsvariante der Düsennadel 6 gemäß der Darstellung in Figur 3 am integrierten Kopfbereich 38 der Düsennadel Zuströmflächen 39 ausgebildet. Die Zuströmflächen 39 können beispielsweise zu 180° versetzt am Umfang des integrierten Kopfbereiches 38 der Düsennadel 6 vorgesehen sein. In Strömungsrichtung des Kraftstoffs vom Steuerraum 4 gesehen, sind hinter dem integrierten Kopfbereich 38 der Düsennadel 6 am Umfang der Düsennadel Freiflächen 35 aufgenommen, die jeweils von einer Steuerkante 28 begrenzt sind. Beispielsweise können in diesem Bereich an der Düsennadel 6 drei um 120° zueinander versetzt am Umfang aufgenommene Freiflächen 35 aufgenommen sein, welche jeweils von einer Steuerkante 28 an der Düsennadel 6 begrenzt sind. Über die Zuströmflächen 39 bzw. die Freiflächen 35 strömt beim Auffahren der Düsennadel 6 in den Steuerraum 4 Kraftstoff über die zur Ablaufdrossel 9 führende Bohrung in den Leckölablauf 11 ab, so daß die Düsennadel 6 über ihren Gesamthubweg 29 in den druckentlasteten Steuerraum 4 einfahren kann.

Analog zur Darstellung gemäß Figur 2.1 ist das Schließelement 45 - bevorzugt ausgestaltet als eine Spiralfeder - von der Begrenzungswand des Steuerraumes 4 außen und von einem an der Düsennadel 6 vorgesehenen Düsennadelzapfen 24 gestützt, so daß kein Knicken auftreten kann.

Figur 3.1 zeigt die Ausbildung eines Leckagespaltes 33 während der Auffahrbewegung der Düsennadel 6 in einen druckentlasteten Steuerraum.

Bei einer Druckentlastung des Steuerraumes 4 über die Ablaufdrossel 9 erfolgt zunächst ein Auffahren der Düsennadel 6 in Richtung auf den Steuerraum 4 hinein. Dadurch bewegen sich die Freiflächen 35 und die sie begrenzenden Steuerkanten 28 in Richtung auf eine gehäuseseitig vorgesehene Steuerkante im Injektorkörper 20 zu. Solange die Steuerkante 28 und die gehäuseseitig im Injektorkörper 20 vorgesehene Steuerkante nicht übereinanderliegen, kann ein ungehindertes Abströmen des Kraftstoffs über die Zuströmfläche 39 und die Freiflächen 35 über den ringförmigen Ablaufkanal 40 in Richtung auf die Ablaufdrossel 9 und weiter von dieser in den Leckölablauf 11 (hier nicht dargestellt) erfolgen. Während dieser einem Vorhub 31 entsprechenden Öffnungsbewegung der Düsennadel 6 aus ihrem Sitz erfolgt das Öffnen der Düsennadel 6 mit einer ersten nicht gedämpften Öffnungsgeschwindigkeit. Bedecken bei weiterer Einfahrbewegung der Düsennadel 6 in den Steuerraum 4 die Steuerkanten 28 die am Injektorkörper 20 vorgesehene gehäuseseitige Steuerkante, so wird die Öffnungsgeschwindigkeit der Düsennadel 6 erheblich durch das im Steuerraum 4 eingesperrte Steuervolumen gebremst, so daß sich die Düsennadel 6 bei weiterer Bewegung entsprechend ihres Gesamthubweges 29 mit verminderter Geschwindigkeit bis in ihren oberen Anschlag bewegt. Je nach Länge des sich einstellenden Leckagespaltes 33 zwischen den Steuerkanten 28 der Freiflächen 35 am Umfang der Düsennadel 6 und der im Injektorgehäuse 20 vorgesehenen gehäuseseitigen Steuerkante, ergibt sich ein in unterschiedlicher Länge ausgebildeter Leckagespalt 33, der den Zulauf zum Ablaufkanal 40 und von dort zur Ablaufdrossel 9 drosselt.

Die Dämpfung der Öffnungsbewegung der Düsennadel 6 dahingehend, daß nur beim Öffnen der Düsennadel eine Dämpfung wirksam ist, so daß sich zwei Öfmungsgeschwindigkeiten entsprechend des Gesamthubweges 29 der Düsen einstellen, erlaubt eine unempfindlichere Auslegung von Zulaufdrossel 3 zum Steuerraum 4 und von dessen Ablaufdrossel 9. Die Ablaufdrossel 9 kann gemäß der vorgeschlagenen Erfindung wesentlich größer als bisher ausgelegt werden, da die mit dem erfindungsgemäß konfigurierten Injektor darstellbaren Voreinspritzmengen vor allem durch die Größen 2 bis 31 und den Leckagespalt 33 eingestellt werden. Durch eine größere dimensionierte Ablaufdrossel 9 ist ein unkritischeres Öffnungsverhalten bei kleinen Drücken im Hochdrucksammelraum 1 möglich; insbesondere läßt sich dadurch eine kleinere Exemplarstreuung in der Großserie erzielen.

Aus der Darstellung der Figur 4 sind die Verläufe der Düsennadelöffhungsgeschwindigkeit mit und ohne Dämpfung zu ersehen.

Gemäß des Diagramms in Figur 4 ist der Hubverlauf 41 der Düsennadel 6 mit Bezugszeichen 41 bezeichnet, während die gesamte Dauer eines Ansteuerzyklus' mit Bezugszeichen 42 gekennzeichnet ist.

Öffnet die Düsennadel 6 in Richtung auf die im Steuerraum 4 aufgenommene Ausgleichsscheibe 3 entgegen der Wirkung des Schließfederelementes 45 und fährt sie entsprechend des Vorhubweges 31 auf, so läßt sich eine höhere Düsennadelöffnungsgeschwindigkeit erzielen. Erfolgt entgegen der Dämpfungswirkung des im Steuerraum 4 aufgenommenen Steuervolumens eine Bremsung, d.h. eine Dämpfung der Düsennadelöffnungsbewegung aus ihrem Düsensitz im Bereich der Düsennadelspitze 26 an der Düsenspannmutter 22, öffnet die Düsennadel 6 entsprechend des Verlaufs der Kurve 44. Demgegenüber ist eine Düsennadelöffnungscharakteristik ohne Dämpfung durch den Verlauf des Kurvenzuges 43 wiedergegeben. Deutlich ist der größere Hubweg abzulesen, den eine Düsennadel ohne Dämpfung durch ein eingesperrtes Steuervolumen einnehmen würde. Dadurch stellt sich ein wesentlich ungünstigeres, da ungenaueres Einspritzvolumen in den Brennraum einer Verbrennungskraftmaschine ein. Mit der erfindungsgemäß vorgeschlagenen Ausführungsvariante einer Düsennadelbewegungsdämpfung gemäß des Kurvenzuges 44 lassen sich deutlich geringere Einspritzmengen realisieren, so daß sowohl dem Erfordernis kleinster Voreinspritzmengen von ca. 0,5 bis 1,0 mm³/Hub der Düsennadel bei höchsten Drücken von ca. 1600 bar als auch Einspritzungen bei geringsten Drücken von ca. 250 bar Rechnung getragen werden kann.

Das Schließen der Düsennadel 6, sei sie mit in vergrößertem Durchmesser 36 ausgeführten Düsennadelkopf 34 oder mit einem integrierten Kopf 38 mit Zuströmflächen ausgebildet, so ist die Schließbewegung vor allem durch die Größe der Zulaufdrossel 3 zum Steuerraum 4 innerhalb des Injektorkörpers bestimmt und im wesentlichen unabhängig vom Leckagespalt 32 zwischen Düsennadel 6 und Injektorkörper 20. Angesichts der unempfindlicheren Auslegung von Zulaufdrossel 3 zum Steuerraum 4 und der diesem nachgeordneten Ablaufdrossel 9 kann das Schließverhalten von dieser Auslegungscharakteristik völlig entkoppelt werden, so daß hinsichtlich der Öffnung der Düsennadel 6 kleinste Öffnungsdrücke erreicht und außerdem bei höchsten Drücken die Mengensteilheit der in den Brennraum einer Verbrennungskraftmaschine einzuspritzenden Kraftstoffmenge erheblich verringert werden kann und sich insbesondere auf vorteilhafte Weise kleine Voreinspritzmengen realisieren lassen. In bezug auf die Formung des Verbrennungsverlaufes und hinsichtlich des sich einstellenden Zündverzugs bei einem Ausbreiten der Flammenfront innerhalb des Zylinders, sind kleinste Voreinspritzmengen bei Einspritzphasen je nach Anwendung, sei es in Verbrennungskraftmaschinen zum Einsatz von Nutzfahrzeugen, Schienenfahrzeugen oder Personenkraftwagen von besonderer Bedeutung.

## Patentansprüche

1. Injektor zum Einspritzen von Kraftstoff in die Brennräume einer Verbrennungskraftmaschine mit einem Injektorgehäuse (20) und einer Düsennadel (6) zum Öffnen und *Verschließen von Einspritzöffnungen (27)*, *wobei das von den Einspritzöffnungen (27) abgewandte Ende der Düsennadel (6) in einen Steuerraum (4) mündet*, in dem ein Federelement (45) aufgenommen ist, der Steuerraum (4) über eine Zulaufdrossel (3) mit einer Hochdruckleitung (21) und über eine Ablaufdrossel (9) mit dem Leckölablauf (11) verbunden ist, und wobei die Düsennadel (6) von einem über die Hochdruckleitung (21) beaufschlagten Düsenraum (25) umgeben ist, welcher in einem Düsenge*häuse ausgebildet ist, welches von einem Spannelement (22) umschlossen ist,* **dadurch gekennzeichnet, dass** im Kopfbereich (34, 38) der Düsennadel (6) Steuerkanten (28) ausgebildet sind, die bei Hubbewegungen (29) der Düsennadel (6) in den Steuerraum (4) einen Leckagespalt (33) durch Überdeckung der Steuerkanten (28) mit einer *gehäuseseitigen Steuerkante in axialer Richtung bilden.*

2. Injektor gemäß Anspruch 1, **dadurch gekennzeichnet, daß** die Düsennadel (6) auf der dem Steuerraum (4) zuweisenden Seite mit einem Düsennadelzapfen (24) versehen ist, der von einem Schließelement (45) umschlossen ist.

3. Injektor gemäß Anspruch 1, **dadurch gekennzeichnet, daß** der Kopfbereich (34) der Düsennadel (6) in einem dem Durchmesser der Düsennadel (6) übersteigenden Durchmesser (36) ausgeführt ist.

4. Injektor gemäß Anspruch 3, **dadurch gekennzeichnet, daß** am Umfang des Kopfbereiches (34) der Düsennadel (6) mindestens zwei Strömungsfreiflächen (35) ausgebildet sind, die von der Steuerkante (28) begrenzt sind.

5. Injektor gemäß Anspruch 3, **dadurch gekennzeichnet, daß** am Kopfbereich (34) der Düsennadel (6) drei am Umfang um 120° versetzte Teilflächen (35) ausgebildet sind.

6. Injektor gemäß Anspruch 1, **dadurch gekennzeichnet, daß** die Düsennadel (6) einen integrierten Kopfbereich (38) umfaßt, in welchen Zuströmungsfreiflächen (39) integriert sind.

7. Injektor gemäß Anspruch 6, **dadurch gekennzeichnet, daß** an der Düsennadel (6) in Strömungsrichtung des Kraftstoffes gesehen den Zuströmfreiflächen (39) nachgeordnet Freiflächen (35) nachgeschaltet sind, die von Steuerkanten (28) begrenzt sind.

8. Injektor gemäß Anspruch 7, **dadurch gekennzeichnet, daß** die Freiflächen (35) am Umfang der Düsennadel (6) um 120° zueinander versetzt ausgebildet sind.

9. Injektor gemäß Anspruch 1, **dadurch gekennzeichnet, daß** sich der Leckagespalt (33) in einer vom Hubweg (29, 31) der Düsennadel (6) im Injektorgehäuse (20) abhängigen Länge einstellt.

## Claims

1. Injector for injecting fuel into the combustion spaces of an internal combustion engine having an injector housing (20) and a nozzle needle (6) for opening and closing injection openings (27), wherein the end of the nozzle needle (6) which faces away from the injection openings (27) opens into a control space (4) in which a spring element (45) is accommodated, the control space (4) is connected via an inflow throttle (3) to a high-pressure line (21) and via an outflow throttle (9) to the leakage oil outflow (11), and wherein the nozzle needle (6) is surrounded by a nozzle space (25) which is acted on via the high-pressure line (21) and which is formed in a nozzle housing which is surrounded by the clamping element (22), **characterized in that** control edges (28) are formed in the head region (34, 38) of the nozzle needle (6) and when there are stroke movements (29) of the nozzle needle (6) in the control space (4) they form a leakage gap (33) by covering the control edges (28) in the axial direction with a control edge at the housing end.

2. Injector according to Claim 1, **characterized in that** the nozzle needle (6) is provided on the side facing the control space (4) with a nozzle needle pin (24) which is surrounded by a closing element (45).

3. Injector according to Claim 1, **characterized in that** the head region (34) of the nozzle needle (6) is embodied with a diameter (36) which exceeds the diameter of the nozzle needle (6).

4. Injector according to Claim 3, **characterized in that** at least two flow free faces (35), which are bounded by the control edge (28), are formed on the circumference of the head region (34).

5. Injector according to Claim 3, **characterized in that** three partial faces (35) which are offset by 120° along the circumference are formed on the head region (34) of the nozzle needle (6).

6. Injector according to Claim 1, **characterized in that** the nozzle needle (6) comprises an integrated head region (38) in which inflow free faces (39) are integrated.

7. Injector according to Claim 6, **characterized in that** free faces (35), which are bounded by control edges (28), are arranged on the nozzle needle (6) downstream of the inflow free faces (39) viewed in the direction of flow of the fuel.

8. Injector according to Claim 7, **characterized in that** the free faces (35) are formed offset with respect to one another by 120° along the circumference of the nozzle needle (6).

9. Injector according to Claim 1, **characterized in that** the leakage gap (33) is set with a length which is dependent on the stroke distance (29, 31) of the nozzle needle (6) in the injector housing (20).

## Revendications

1. Injecteur pour injecter du carburant dans les chambres de combustion d'un moteur à combustion interne, comprenant un boîtier d'injecteur (20) et une aiguille d'injection (6) pour ouvrir et fermer des orifices d'injection (27) et dont l'extrémité éloignée de ces orifices débouche dans une chambre de commande (4) où est logé un élément élastique (45), la chambre de commande (4) étant reliée par un étranglement d'entrée (3) à une conduite à haute pression (21) et par un étranglement de sortie (9) à une évacuation d'huile de fuite (11), l'aiguille d'injection (6) étant entourée par une chambre d'injection (25) qui, par la conduite à haute pression (21), est formée dans un boîtier d'injection entouré par un élément de serrage (22),
**caractérisé en ce que**
dans la zone de tête (34, 38) de l'aiguille d'injection (6) sont formés des bords de commande (28) qui, quand l'aiguille d'injection (6) effectue des mouvements de levée (29) dans la chambre de commande, crée en direction axiale une fente de fuite (33) quand les bords de commande (28) sont recouverts par un bord de commande situé du côté du boîtier.

2. Injecteur selon la revendication 1,
**caractérisé en ce que**
l'aiguille d'injection (6) présente, du côté situé vers la chambre de commande (4), une tige d'aiguille d'injection (24) qui est entourée par un obturateur (45).

3. Injecteur selon la revendication 1,
**caractérisé en ce que**
la zone de tête (34) de l'aiguille d'injection (6) présente un diamètre (36) qui dépasse le diamètre de l'aiguille (6).

4. Injecteur selon la revendication 3,
**caractérisé en ce que**
sur la périphérie de la zone de tête (34) de l'aiguille d'injection (6) se trouvent au moins deux surfaces libres d'écoulement (35) délimitées par le bord de commande (28).

5. Injecteur selon la revendication 3,
**caractérisé en ce que**
sur la zone de tête (34) de l'aiguille d'injection (6) se trouvent trois surfaces partielles (35) décalées en périphérie de 120°.

6. Injecteur selon la revendication 1,
**caractérisé en ce que**
l'aiguille d'injection (6) comprend une zone de tête intégrée (38) à laquelle sont intégrées des surfaces libres d'entrée d'écoulement (39).

7. Injecteur selon la revendication 6,
**caractérisé en ce que**
sur l'aiguille d'injection (6) sont montées en aval des surfaces libres d'entrée d'écoulement (39) par rapport au sens d'écoulement, des surfaces libres (35) délimitées par des bords de commande (28).

8. Injecteur selon la revendication 7,
**caractérisé en ce que**
les surfaces libres (35) sont décalées de 120° à la périphérie de l'aiguille d'injection (6).

9. Injecteur selon la revendication 1,
**caractérisé en ce que**
la fente de fuite (3) se règle en longueur en fonction de la course (29, 31) de l'aiguille d'injection (6) dans le boîtier d'injecteur (20).
